# EUROPÄISCHE PATENTSCHRIFT

(11) **EP 0 852 981 B1**
(45) Veröffentlichungstag und Bekanntmachung des Hinweises auf die Patenterteilung: **17.11.2004**
(21) Anmeldenummer: 98100183.7
(22) Anmeldetag: 08.01.1998
(51) Int. Cl.: B23D 71/00

(54) **Vorrichtung zum Verringern der Rauhigkeit und des Abriebs von Schichtbändern**
Apparatus for reducing the roughness and the wear of multilayer belts
Appareil pour réduire la rugosité et l'usure de bandes multicouches

(30) Priorität: 13.01.1997 DE 29700458 U
(43) Veröffentlichungstag der Anmeldung: 15.07.1998
(73) Patentinhaber: EMTEC Magnetics GmbH, 77731 Willstätt (DE)
(72) Erfinder: Schlatter, Manfred, Dr., 79111 Freiburg (DE); Schultheiss, Manfred, Dipl.-Ing. (FH), 77694 Kehl (DE)
(74) Vertreter: Reitstötter - Kinzebach & Partner (GbR)

(56) Entgegenhaltungen:
- DE-A- 3 332 085
- FR-A- 492 132
- GB-A- 445 512
- GB-A- 2 092 474
- US-A- 3 629 918
- US-A- 3 715 787

## Beschreibung

Die Erfindung betrifft eine Vorrichtung zum Verringern der Rauhigkeit und des Abriebs von Schichtbändern mittels eines sich drehenden Polierorgans mit Strukturumfangsfläche.

Schichtbänder der "rauhen" und abriebsverursachenden Art besitzen eine Schicht mit einem Bindemittel, das z.B. aus einem weicheren Kunststoff als PVC besteht.

Werden derartige Schichtbänder in abriebsempfindlichen Geräten betrieben, wobei diese Bänder in Kontakt mit Oberflächen von feststehenden oder bewegten Geräteteilen treten, so können durch Ab- oder Anlagerung von Abrieb Funktionsstörungen auftreten.

DE 33 32 085 A1 offenbart ein Werkzeug zum Aufrauhen, Abtragen und Zerspanen. Das Werkzeug besteht aus einem Grundkörper mit darauf in mehreren, neben- und/oder übereinander angeordneten Strängen eines Schleifdrahts, wobei dessen Oberfläche mit natürlichen oder synthetischen Schleifmitteln belegt, oder mit einer Miniaturverzahnung nach Art eines Feilenhiebs versehen ist.

GB 445,512 beschreibt 'rotierende Schneid- oder Polierwerkzeuge bestehend aus einem Rotationskörper an dessen Umfang faden- oder fächerförmige Schleifelemente angeordnet sind, wobei die Schleifelemente selbst durch Extrudieren einer Masse, bestehend aus einem elastischen Bindemittel und darin gleichmäßig verteilten abrasiven Partikeln hergestellt wird. Werkzeuge dieser Art sind zur Behandlung von Stoffen wie beispielsweise Blei, Aluminium, Leder oder Holz geeignet. Der Erfindung stellt sich somit die Aufgabe, derartigen Abrieb von Schichtbändern, wobei bei starker Erhitzung die Oberflächen zu Beilby-Schichten schmelzen, zu entfernen, die zur Benutzung in vorstehend charakterisierten Geräten bestimmt sind.

Die Aufgabe wird erfindungsgemäß gelöst mit einer Vorrichtung gemäß Anspruch 1.

Damit wird beim Vorbeiführen der Schichtoberfläche an der erwähnten Umfangs-Struktur deren Rauhigkeit durch Abschleifen der Spitzen der Oberflächenrauhheit reduziert und überraschenderweise gleichzeitig der Abrieb von der Oberfläche entfernt, was durch eine alleinige Reinigung nicht erreichbar war.

In praktischer Ausgestaltung ist das Polierorgan ein Zylinder, dessen Höhe wenigstens der Breite des Schichtbandes entspricht und insbesondere doppelt so groß ist.

Damit wird eine einfache Herstellung des Polierorgans sichergestellt und eine ausreichende Kontaktfläche für das Schichtband bereitgestellt.

Die Umfangsstruktur des Zylinders kann zweckmäßig aus im wesentlichen koaxial angeordneten Nuten bestehen, die auch gewinde-ähnliche Formen haben können und auch mit einer Mindest-Steigerung von 0,16 mm angeordnet sein können.

Vorteilhaft zur Erhöhung der Wirksamkeit des Polierorgans sind auch axial angeordnete Nuten am Zylinderumfang.

Die Axial-Nuten können mit einer V-Form, die insbesondere einen Winkel von 112° einschließt, ausgebildet sein, sie können jedoch auch eine Sägezahn-Form aufweisen, die insbesondere einen Winkel von 63° einschließen können.

Die Zahl der koaxialen Nuten kann zwischen etwa 1 und 20 und sollte etwa bei 10 liegen, um optimale Ergebnisse zu erzielen.

Die koaxialen Nuten können im wesentlichen V-Form aufweisen und die Stege dazwischen können eine Flankenbreite von 0,1 mm an der Zylinder-Umfangsfläche aufweisen.

Zweckmäßig besteht das Material des Zylinderumfangs aus gehärtetem Stahl. Es kann jedoch auch vorteilhaft aus Oxid-Keramik oder eine Hartmetall-Legierung bestehen.

Das Material des Zylinderumfangs sollte eine Härte von wenigsten 60 Rockwell aufweisen.
In der Zeichnung sind Ausführungsformen der erfindungsgemäßen Vorrichtung dargestellt und anhand davon nachfolgend beschrieben.

In der Zeichnung ist dargestellt in
- Figur 1: ein Polierzylinder kleineren Durchmessers mit koaxialen oder gewindeähnlichen Nuten sowie Axialnuten
- Figur 2: ein Polierzylinder größeren Durchmessers mit koaxialen oder gewindeähnlichen Nuten sowie Axialnuten.

Ein Polierorgan ist in Figur 1 und 2 als Polierzylinder 5 bzw. 5A mit einer zentralen Bohrung 6 bzw. 6A zur Aufnahme einer nicht dargestellten Achse eines Drehorgans dargestellt.

Am Umfang 7 des Polierzylinders 5, 5A sind entweder koaxiale Nuten 8 in Ringform oder als koaxiale, gewindeähnlich schraubenförmig angeordnete Nuten vorgesehen. Der Zylinder 5 hat den Durchmesser 2r, der Zylinder 5A den Durchmesser 2R bis zur Außenumfangsfläche, in der auch die Spitzen der Stege 9 zwischen den Nuten 8 liegen. Die Nuten 8 werden z.B. in bekannter Weise durch Drehen oder Schleifen auf dem Zylinderumfang 7 aufgebracht. Die Nuten 8 können wie in Einzelheit X vergrößert dargestellt, V-Form aufweisen, z.B. mit einem Winkel β von etwa 40°. Es sind aber auch andere Nutenformen einsetzbar. Die Spitzen der Stege 9 werden nach Herstellung der Nuten 8 mit geeigneten Schleifvorrichtungen abgeschliffen, so daß sie noch eine definierte "Flankenbreite" von etwa 0,1 mm aufweisen und damit auch zwei Polierkanten, statt vorher nur einer, besitzen.

Wie in der Draufsicht Figur 1B bzw. 2B gezeigt, können auch Axialnuten 10 aus Umfang des Zylinders 5 bzw. 5A vorgesehen sein. Die Mindestzahl liegt bei einer oder zwei Axialnuten pro Zylinderumfang. Dargestellt sind Ausführungen mit ϕ = 10°^{,} was 36 Nuten 10 entspricht (Einzelheit Y, Fig. 1) oder ε = 8°, was 45 Nuten 10 entspricht in Einzelheiten Y1 und Y2 in Figur 2. Die Nutenformen sind folgende: V-Form bei Nuten 10A mit einem Winkel α von etwa 112°, Sägezahnform bei Nuten 10B mit Winkel δ von etwa 63° und Rechteckform bei Nuten 10C mit Winkel γ von etwa 3,6°. Es sind auch andere Nutenformen im Sinne der Erfindung geeignet, den Abrieb vom Schichtband abzulösen und aufzunehmen. Die Nuten 10 werden durch Sägen, Fräsen, Schleifen oder auch durch Funkenerosionsverfahren oder EDM (Electrical Discharge Milling) - Verfahren hergestellt.

Als Werkstoff für den Zylinderumfang kommen außer gehärtetem Stahl (Härte etwa 60 Rockwell) auch Oxidkeramik oder Hartmetall-Legierungen, etwa auf Basis Titankarbid, Wolframkarbid usw. in Frage, insbesondere, wenn die Schicht des Schichtbandes harte Teilchen enthält.

Mittels des Polierorgans wird die Oberfläche des Schichtbandes in einem Dickenbereich von wenigen Molekül-Lagen so stark erhitzt, daß die Rauheitsspitzen abschmelzen und in teigigem Zustand in die Täler hineingeschmiert werden, wobei die Oberfläche glatt und glänzend wird. Diese Schmelzschicht wird als "Beilby-Schicht" bezeichnet. Wesentlich ist dabei, daß durch das Polieren kein Werkstoff abgetragen wird, weder in Form von Spänen oder anderen Teilchen, noch in anderer Form. Damit wird überraschenderweise ein Auftreten und eine Ablagerung von Abrieb mit seinen oben erwähnten Nachteilen bewußt vermeidbar.

Um gute Polierergebnisse zu erhalten, hat sich herausgestellt, daß eine Relativgeschwindigkeit zwischen dem Zylinderumfang und dem Schichtband im Bereich von -10 und +10 m/s vorteilhaft ist, wobei das negative Vorzeichen für eine langsamere Umfangsgeschwindigkeit als die Geschwindigkeit des Schichtbands steht, das positive Vorzeichen für eine schnellere.

Je nach Schichtbandmaterial kann der Kontaktwinkel zwischen Band und Zylinderumfang und der Bandzug bei der Bandbewegung optimiert werden.

Der Abrieb von Schichtbändern konnte um den Faktor 10 mittels der erfindungsgemäßen Vorrichtung reduziert werden bei geringem Vorrichtungs-, Herstellungs- und Wartungsaufwand.

Eine Poliervorrichtung zum Verringern der Rauhigkeit und des Abriebs von Schichtbändern besteht aus einem Zylinder mit koaxialen Riefen bzw. Nuten verschiedener Form, die vorteilhaft gewindeähnlich sind. Es können zusätzlich axiale Nuten vorgesehen sein.

## Patentansprüche

1. Vorrichtung zum Verringern der Rauhigkeit und des Abriebs von Schichtbändern wobei bei starker Erhitzung die Oberflächen zu Beilby-Schichten schmelzen, mittels eines sich drehenden Polierorgans mit Struktur-Umfangfläche, die eine am Umfang (7) des Polierorgans (5, 5A) vorgesehene gewinde-ähnliche Struktur (8) aufweist.

2. Vorrichtung nach Anspruch 1, **gekennzeichnet durch** einen Zylinder als Polierorgan (5, 5A) dessen Höhe wenigstens etwa der Breite des Schichtbandes entspricht und insbesondere etwa das Doppelte beträgt.

3. Vorrichtung nach Anspruch 1 oder 2, **dadurch gekennzeichnet, daß** die Struktur aus im wesentlichen koaxial angeordneten Nuten (8) besteht.

4. Vorrichtung nach Anspruch 1 oder 2, daß die Struktur aus gewindeähnlichen Nuten (8) mit einer Mindest-Steigung von 0,16 mm besteht.

5. Vorrichtung nach Anspruch 3 oder 4, **dadurch gekennzeichnet, daß** außerdem axial angeordnete Nuten (10) am Zylinderumfang (7) vorgesehen sind.

6. Vorrichtung nach Anspruch 5, **dadurch gekennzeichnet, daß** die Axial-Nuten (10) eine V-Form aufweisen, die insbesondere einen Winkel (α) von etwa 112° einschließt.

7. Vorrichtung nach Anspruch 5, **dadurch gekennzeichnet, daß** die Axial-Nuten eine Sägezahnform aufweisen, die insbesondere einen Winkel (δ) von etwa 63° einschließt.

8. Vorrichtung nach Anspruch 3 oder 4, **dadurch gekennzeichnet, daß** die Zahl der koaxialen Nuten (8) etwa 1 bis 20, insbesondere 10 beträgt.

9. Vorrichtung nach Anspruch 3 oder 4, **dadurch gekennzeichnet, daß** die Koaxial-Nuten (8) im wesentlichen V-Form aufweisen und die Flankenbreite der Stege (9) an der Umfangsfläche (7) des Zylinders (5, 5A) zwischen den Koaxial-Nuten (8) etwa 0,1 mm beträgt.

10. Vorrichtung nach Anspruch 1 und einem oder mehreren der Ansprüche 2 bis 10, **dadurch gekennzeichnet, daß** das Material des Zylinderumfangs (7) aus gehärtetem Stahl besteht.

11. Vorrichtung nach Anspruch 1 und einem oder mehreren der Ansprüche 2 bis 10, **dadurch gekennzeichnet, daß** das Material des Zylinderumfangs (7) aus Oxid-Keramik besteht.

12. Vorrichtung nach Anspruch 1 und einem oder mehreren der Ansprüche 2 bis 10, **dadurch gekennzeichnet, daß** das Material des Zylinderumfangs (7) aus einer Hartmetall-Legierung besteht.

13. Vorrichtung nach Ansprüchen 10 bis 12, **dadurch gekennzeichnet, daß** das Material des Zylinderumfangs (7) eine Härte von mindestens 60 Rockwell aufweist.

## Claims

1. Apparatus for reducing the roughness and abrasive shedding of coated tapes, whereas the surfaces thereof form Beilby layers when heated intensively, by means of a rotating polishing element having a structured circumferential surface, which has a thread-like structure (8) provided on the circumference (7) of the polishing element (5, 5A).

2. Apparatus as claimed in claim 1, **characterised by** a cylinder as the polishing element (5, 5A), the height of which corresponds at least approximately to the width of the coated tape and is in particular at least twice as wide.

3. Apparatus as claimed in claim 1 or 2, **characterised in that** the structure is essentially comprised of coaxially arranged grooves (8).

4. Apparatus as claimed in claims 1 or 2, **characterised in that** the structure is comprised of thread-like grooves (8) with a minimum pitch of 0.16 mm.

5. Apparatus as claimed in claims 3 or 4, **characterised in that** axially arranged grooves (10) are additionally provided on the cylinder periphery (7).

6. Apparatus as claimed in claim 5, **characterised in that** the axial grooves (10) are V-shaped and enclose in particular an angle (α) of approximately 112°.

7. Apparatus as claimed in claim 5, **characterised in that** the axial grooves are saw-tooth-shaped and enclose in particular an angle (δ) of approximately 63°.

8. Apparatus as claimed in claim 3 or 4, **characterised in that** the number of coaxial grooves (8) is approximately 1 to 20, in particular 10.

9. Apparatus as claimed in claim 3 or 4, **characterised in that** the coaxial grooves (8) essentially have a V-form and the flank width of the ridges (9) on the circumferential surface (7) of the cylinder (5, 5A) between the coaxial grooves (8) is about 0.1 mm.

10. Apparatus as claimed in claim 1 and one or more of claims 2 to 10, **characterised in that** the material of the cylinder circumference (7) is comprised of hardened steel.

11. Apparatus as claimed in claim 1 and one or more of claims 2 to 10, **characterised in that** the material of the cylinder circumference (7) is comprised of oxide ceramic.

12. Apparatus as claimed in claim 1 and one or more of claims 2 to 10, **characterised in that** the material of the cylinder circumference (7) is comprised of a hard metal alloy.

13. Apparatus as claimed in claims 10 to 12, **characterised in that** the material of the cylinder circumference (7) has a hardness of at least 60 Rockwell.

## Revendications

1. Appareil pour la réduction de la rugosité et de l'usure par l'abrasion des bandes à couche, dont les surfaces forment des couches Beilby quand elles sont échauffées fortement, par l'intermédiaire d'un dispositif de polissage tournant ayant une surface de circonférence structurée, qui a une structure semblable à un filet (8) pourvue sur la circonférence (7) du dispositif de polissage (5, 5A).

2. Appareil selon la revendication 1, **caractérisé par** un cylindre comme dispositif de polissage (5, 5A), dont la hauteur correspond au moins environ à la largeur de la bande à couche et fait en particulier le double.

3. Appareil selon la revendication 1 ou 2, **caractérisé en ce que** la structure est constituée pour l'essentiel de rayons (8) arrangés de façon coaxiale.

4. Appareil selon revendication 1 ou 2, **caractérisé en ce que** la structure est constituée de rayons (8) semblable à un filet avec un pas minimum de 0.16 mm.

5. Appareil selon la revendication 3 ou 4, **caractérisé en ce que** des rayons arrangés de façon axiale (10) sont pourvus sur la circonférence du cylindre (7).

6. Appareil selon la revendication 5, **caractérisé en ce que** les rayons axiales (10) ont une forme en V, qui incorpore en particulier un angle (α) d'environ 112°.

7. Appareil selon la revendication 5, **caractérisé en ce que** les rayons axiales ont une forme en dents de scie, qui incorpore en particulier un angle (δ) d'environ 63°.

8. Appareil selon revendication 3 ou 4, **caractérisé en ce que** le nombre de rayons coaxiales (8) est environ 1 à 20, en particulier 10.

9. Appareil selon revendication 3 ou 4, **caractérisé en ce que** les rayons coaxiales (8) ont pour l'essentiel une forme en V et la largeur de flanc des moulures (9) sur la surface de circonférence (7) du cylindre (5, 5A) entre les rayons coaxiales (8) fait environ 0.1 mm.

10. Appareil selon la revendication 1 et l'une quelconque des revendications 2 à 10, **caractérisé en ce que** le matériau de la circonférence de cylindre (7) est constitué d'acier trempé.

11. Appareil selon la revendication 1 ou l'une quelconque des revendications 2 à 10, **caractérisé en ce que** le matériau de la circonférence de cylindre (7) est constitué d'oxyde céramique.

12. Appareil selon la revendication 1 ou l'une quelconque des revendications 2 à 10, **caractérisé en ce que** le matériau de la circonférence de cylindre (7) est constitué d'un alliage de métal dur.

13. Appareil selon la revendication 10 à 12, **caractérisé en ce que** le matériau de la circonférence de cylindre (7) a une dureté d'au moins 60 Rockwell.
